# EUROPÄISCHE PATENTSCHRIFT

(11) **EP 0 837 382 B1**
(45) Veröffentlichungstag und Bekanntmachung des Hinweises auf die Patenterteilung: **27.06.2001**
(21) Anmeldenummer: 96116904.2
(22) Anmeldetag: 21.10.1996
(51) Int. Cl.: G05F 1/577

(54) **Vorrichtung zur Regelung einer Spannung**
Device for adjusting a voltage
Dispositif pour le réglage d'une tension

(43) Veröffentlichungstag der Anmeldung: 22.04.1998
(73) Patentinhaber: Siebe Appliance Controls GmbH, 78559 Gosheim (DE)
(72) Erfinder: Sewerin, Peter, 78601 Mahlstetten (DE); Anders, Klaus, 78559 Gosheim (DE)
(74) Vertreter: Vetter, Hans, Dipl.-Phys. Dr.

(56) Entgegenhaltungen:
- EP-A- 0 301 284
- EP-A- 0 592 804
- US-A- 4 506 144
- US-A- 4 641 233

## Beschreibung

Die Erfindung betrifft eine Vorrichtung zur Regelung der Spannung an einer Spannungsversorgungsleitung, über die mehrere, mittels einer elektronischen Steuereinheit gesteuerte Verbraucher gespeist werden, wobei die Energieaufnahme eines jeweiligen Verbrauchers in Abhängigkeit seines Betriebszustandes variiert.

Für einfache, netzbetriebene elektronische Schaltungen spielt die Regelung der Spannungs- bzw. Stromversorgung eine große Rolle hinsichtlich der Herstellungskosten. Bei den bisherigen Vorrichtungen zur Regelung der Spannung ist es besonders aufwendig, wenn gleichzeitig die elektronische Steuereinheit, beispielsweise in Prozessor, und verschiedene, ihren Betriebszustand ändernde Verbraucher versorgt werden müssen. Hierfür ist eine der elektronischen Steuereinheit vorgeschaltete, zusätzliche Spannungsregelung bzw. Spannungsbegrenzung notwendig.

Aus der US-A-4 506 144 ist eine Leistungsregelung für Heizelemente bekannt, deren Leistung unabhängig voneinander geregelt werden kann. Die Leistung kann dabei jeweils auf einen vorgegebenen Sollwert unabhängig von Schwankungen der Versorgungsspannung geregelt werden. Eine Regelung der Versorgungsspannung selbst ist nicht vorgesehen. Diese bekannte Regelung ist in ihrer Herstellung relativ aufwendig und nicht für sehr einfache Versorgungsvorrichtungen geeignet, wobei die Gesamtleistungsaufnahme bei der bekannten Vorrichtung keine Rolle spielt.

Es ist daher die Aufgabe der vorliegenden Erfindung, eine Vorrichtung zur Regelung der Spannung an einer Spannungsversorgungsleitung zu schaffen, die mit möglichst geringem Schaltungsaufwand und entsprechend geringen Kosten auskommt.

Diese Aufgabe wird erfindungsgemäß durch die Merkmale des Anspruchs 1 gelöst.

Die zur Steuerung der Verbraucher ohnehin vorhandene elektronische Steuereinheit wird gleichzeitig dazu verwendet, die an der Spannungsversorgungsleitung anliegende Primärspannung zu regeln. Somit ist keine zusätzliche Schaltung notwendig. Gleichzeitig sinken dadurch die Herstellungskosten für die Spannungsregelung.

Verbesserungen und vorteilhafte Weiterbildungen des Gegenstandes der Erfindung gehen aus den Unteransprüchen hervor.

Zweckmäßigerweise erfolgt die Steuerung der Energieaufnahme eines jeweiligen Verbrauchers durch die effektive Zeit, in der der Strom durch einen jeweiligen Verbraucher fließt. Durch die Regelung der Energieaufnahme über die Zeit ist es möglich, sowohl die Spannung an der Spannungsversorgungsleitung als auch den effektiven Gesamtstrom aller Verbraucher konstant zu halten.

Vorteilhafterweise wird der Effektivstrom aller Verbraucher auf einen konstanten Wert geregelt. Der Effektivstrom kann damit je nach Bedarf auf einen vorgegebenen Wert geregelt werden. Dieser kann je nach Anwendungsfall auf die zu regelnde Spannung an der Spannungsversorgungsleitung und an damit verbundene Bauteile angepaßt werden.

Des weiteren hat es sich als günstig erwiesen, wenn die Verbraucher über Relais steuerbar sind, deren Spulen zum Schließen der Relaiskontakte durch die Primärspannung beaufschlagbar sind. Die Energie zum Anziehen eines Relais ist höher als die Energie zum Halten des Relaiskontakts. Auf Grund dieser Tatsache ist der Effektivstrom bei einem angezogenen Relais mit Hilfe der hier beschriebenen Taktung besonders gut regelbar.

Des weiteren kann die Primärspannung zur Versorgung eines Gleichspannungsreglers dienen, der an seinem Ausgang eine Sekundärspannung zur Versorgung der elektronischen Steuereinheit liefert. Da die an der Spannungsversorgungsleitung anliegende Primärspannung auf einen bestimmten Wert geregelt ist, kann sie zur Versorgung des Gleichspannungsreglers eingesetzt werden, der dadurch einfach und kostengünstig ausgebildet sein kann.

Des weiteren können der elektronischen Steuereinheit zusätzliche Datensignale zur datenabhängigen Steuerung der Verbraucher zugeführt werden. Diese Signale können beispielsweise Befehle darstellen, die die Zustände der zu steuernden Verbraucher vorgeben.

Insbesondere kann die elektronische Steuereinheit einen Mikroprozessor enthalten. Durch einen Mikroprozessor ist die elektronische Steuereinheit kostengünstig und äußerst flexibel in ihrer Funktion.

Es ist weiterhin vorteilhaft, wenn zur Steuerung der Verbraucher über zugeordnete Ausgänge der elektronischen Steuereinheit steuerbare Schalter betätigbar sind, um den Stromfluß durch den jeweiligen Verbraucher zu steuern. Vor allem kann wenigstens ein steuerbarer Schalter als Halbleiterschalter, insbesondere als Transistor, ausgebildet sein. Als Transistor kommt vor allem ein Bipolar-Transistor in Betracht. Über einen derartigen Halbleiterschalter kann die elektronische Steuereinheit mittels eines relativ geringen Ausgangsstroms einen wesentlich höheren Strom im Lastkreis steuern, zum Beispiel den Strom durch die Spule eines Relais.

Zweckmäßig ist es auch, wenn die Meßspannung durch die Teilung der Primärspannung an einem Spannungsteiler gebildet ist. Meßspannung und Primärspannung sind dabei proportional zueinander, wobei der Wertebereich der Meßspannung über das einfache, kostengünstige Mittel des Spannungsteilers einstellbar ist.

Im folgenden soll die Erfindung anhand der Zeichnung näher erläutert werden. Es zeigen:
- Fig. 1: den Schaltplan eines Ausführungsbeispiels einer erfindungsgemäßen Vorrichtung,
- Fig. 2: den Verlauf der von der elektronischen Steuereinheit vorgebenden Taktspannung U_{T} über der Zeit.

Eine erfindungsgemäße Vorrichtung zur Regelung der Spannung an einer Spannungsversorgungsleitung 1 wird beispielsweise in elektrischen Herden eingesetzt. Bei den an der Spannungsversorgungsleitung 1 angeschlossenen Verbrauchern 2 bis 5 handelt es sich beispielsweise um Heizeinrichtungen für Herdplatten bzw. Backöfen und andere am Herd vorgesehene Verbraucher 2 bis 5. Grundsätzlich ist diese Vorrichtung jedoch auch in beliebigen anderen elektrischen Geräten einsetzbar.

Fig. 1 zeigt ein Ausführungsbeispiel einer derartigen Vorrichtung. Ein Versorgungsstecker 6 ist zur Speisung der Vorrichtung mit der Phase und dem Neutralleiter des üblichen Energieversorgungsnetzes in einem Gebäude verbindbar. üblicherweise wird ein derartiges Energieversorgungsnetz mit 220 Volt/ 50 Hz Wechselspannung betrieben. Der Phasenpol des Versorgungssteckers 6 ist über einen Vorwiderstand 7 und eine Gleichrichterdiode 10 mit der Spannungsversorgungsleitung 1 verbunden, die über einen ersten Glättungskondensator 11 mit dem Neutralleiterpol verbunden ist, welcher als interne Masse dient, die mit dem Symbol GND gekennzeichnet ist.

Das Potential an der Spannungsversorgungsleitung 1 sei im folgenden als Primärspannung U_{P} bezeichnet. Die Spannungsversorgungsleitung 1 ist des weiteren mit einem ersten Eingang 12' eines an sich bekannten Gleichspannungsreglers 12 verbunden, dessen zweiter Eingang 12'' an der internen Masse GND anliegt. Zwischen den ersten Eingang 12' und den zweiten Eingang 12'' des Gleichspannungsreglers 12 ist ein erster Abblockkondensator 15 zwischengeschaltet.

An seinem Ausgang liefert der Gleichspannungsregler 12 eine Sekundärspannung U_{S}. Diese liegt über eine Sekundärspannungsleitung 16 an einem ersten Versorgungseingang 17' einer als Mikrocomputer (µC) ausgebildeten elektronischen Steuereinheit 17 an. Ein zweiter Versorgungseingang 17'' der elektronischen Steuereinheit 17 ist mit der internen Masse GND verbunden. Parallel zu den Versorgungseingängen 17', 17'' der elektronischen Steuereinheit 17 ist ein zweiter Abblockkondensator 20 geschaltet.

Am Ausgang des Gleichspannungsreglers 12 ist die Sekundärspannungsleitung 16 über einen zweiten Glättungskondensator 21 mit der internen Masse GND verbunden.

An die Spannungsversorgungsleitung 1 ist außerdem eine Meßleitung 22 angeschlossen, die diese Spannungsversorgungsleitung 1 über einen Spannungsteiler 25 mit der internen Masse GND verbindet. Der Spannungsteiler weist eine Reihenschaltung aus einem ersten Spannungsteilerwiderstand 26 und einem zweiten Spannungsteilerwiderstand 27 auf, wobei der erste Spannungsteilerwiderstand 26 mit der Meßleitung 22 und der zweite Spannungsteilerwiderstand 27 mit der internen Masse GND verbunden ist. Am Mittelabgriff 28 des Spannungsteilers 25 liegt eine Meßspannung U_{M} an, die einem Meßeingang 29 der elektronischen Steuereinheit 17 zugeführt ist.

Die elektronische Steuereinheit 17 weist im Ausführungsbeispiel gemäß Fig. 1 vier Ausgänge 30-33 auf, die jeweils über einen Ausgangswiderstand 34-37 mit einem als Transistor ausgebildeten steuerbaren Schalter 38-41 verbunden sind. Jeder der Schalter 38-41 ist dabei mit einem der Verbraucher 2-5 in Reihe zwischen die Spannungsversorgungsleitung 1 und die interne Masse GND geschaltet. Gemäß Fig. 1 liegen die Verbraucher 2-5 (hier sind vier Verbraucher 2 dargestellt, wobei diese Zahl selbstverständlich variieren kann) einerseits an der Spannungsversorgungsleitung 1 und andererseits über einen jeweiligen steuerbaren Schalter 38-41 an der internen Masse GND an.

In Fig. 1 sind strichpunktiert weiterhin zwei Eingangsstecker 42, 43 gezeigt, die jeweils über eine Reihenschaltung eines Eingangswiderstands 44, 45 und einer Eingangsdiode 46, 47 an Eingangsleitungen 48, 49 anliegen. Diese sind über Spannungsbegrenzungsdioden 51, 52 mit der Sekundärspannungsleitung 16 verbunden und weiterhin über eine Tiefpaßschaltung 55, 56 an die interne Masse GND angelegt. Jede Eingangsleitung 48, 49 ist des weiteren an einen Steuereingang 57, 58 der elektronischen Steuereinheit 17 angeschlossen. Diese strichpunktiert dargestellten Eingangsstecker 42, 43 einschließlich ihrer jeweiligen Beschaltung sind grundsätzlich für die Funktion der Vorrichtung zur Regelung einer Spannung nicht notwendig. Sie können deshalb auch entfallen und dienen lediglich zur Erläuterung der Möglichkeit einer mehrfachen Ausnutzung der Steuereinheit 17.

Die Steuerung der Verbraucher 2-5 erfolgt über die Ausgänge 30-33 der elektronischen Steuereinheit 17. Durch entsprechende Ausgangssignale an diesen Ausgängen 30-33 können die damit verbundenen steuerbaren Schalter 38-41 geschlossen bzw. geöffnet werden, um die zugeordneten Verbraucher 2-5 an- bzw. auszuschalten.

In diesem Ausführungsbeispiel weisen die Verbraucher 2-5 jeweils ein Relais 59-62 mit einer parallelen Freilaufdiode 63-66 auf, wobei die Kathode der Freilaufdiode 63-66 mit der Spannungsversorgungsleitung 1 verbunden ist. Die Relais 59-62 sind jeweils nur durch ihre Relaisspulen dargestellt. Die dazugehörigen nicht dargestellten Relaiskontakte dienen zum Schalten des im übrigen ebenfalls nicht dargestellten Verbrauchers.

Die Primärspannung U_{P} wird durch Schalten der Verbraucher 2-5 bis auf gewisse, geringe Regelungsabweichungen konstant gehalten. Hierfür wird der elektronischen Steuereinheit 17 die sich proportional zur Primärspannung U_{P} ändernde Meßspannung U_{M} am Meßeingang 29 zugeführt. Über ihre Ausgänge 30-33 kann die elektronische Steuereinheit 17 die Energieaufnahme in den eingeschalteten Verbrauchern 2-5 über die steuerbaren Schalter 38-41 derart regeln, daß die Gesamtenergieaufnahme bezüglich aller Verbraucher 2-5 immer konstant bleibt. Wird beispielsweise ein Verbraucher 2-5 abgeschaltet, sinkt zu diesem Zeitpunkt der durch den Vorwiderstand 7 fließende Eingangsstrom I_{E}. Dadurch sinkt ebenfalls die am Vorwiderstand 7 abfallende Vorwiderstandsspannung U_{V}. Dies bedeutet, daß die Primärspannung U_{P} ansteigt. Die elektronische Steuereinheit 17 registriert dieses Ansteigen über die Meßspannung U_{M} und erhöht die effektive Stromaufnahme der noch eingeschalteten Verbraucher 2-5. Die Vorwiderstandsspannung U_{V} steigt wieder, wodurch die Primärspannung U_{P} geringer wird.

Um die effektive Stromaufnahme eines Verbrauchers 2-5 zu erhöhen, wird die effektive Zeit vergrößert, in der ein Strom durch den jeweiligen Verbraucher 2-5 fließt. Mittels des steuerbaren Schalters 38-41 wird der Verbraucher 2-5 getaktet, das heißt wechselweise ein- und ausgeschaltet. Für den Verbraucher 2 ist eine zwischen diesem Verbraucher und dem zugeordneten steuerbaren Schalter 38 anliegende Taktspannung U_{T} beispielhaft in Fig. 2 dargestellt.

Die Relais 59-62 benötigen zum Anziehen des Relaiskontaktes eine wesentlich höhere Energie als zum Halten dieses Kontaktes. Zum Beispiel kann die Anzugsenergie in etwa viermal höher sein als die Halteenergie.

Die an der Schaltstrecke des Schalters 38 anliegende Taktspannung U_{T} gemäß Fig. 2 nimmt bei ausgeschaltetem Verbraucher 2, das heißt bei geöffnetem Schalter 38, den maximalen Wert U_{TA} an. Zu einem Einschaltzeitpunkt t₀ wird der steuerbare Schalter 38 geschlossen, und die Taktspannung U_{T} sinkt auf ihren minimalen Wert U_{TE}. Diese minimale Taktspannung U_{TE} wird nun mindestens so lange gehalten, daß das Relais 59 des Verbrauchers 2 anziehen kann. Die Zeit, die der Schalter 38 geschlossen bleibt, sei als Anzugszeit t_{A} bezeichnet. Demnach öffnet der Schalter nach der Zeit t₀ + t_{A} wieder. Die Taktspannung U_{T} steigt auf ihren maximalen Wert U_{TA}. Durch den zugeordneten Verbraucher 2 fließt nun kein Strom mehr. Der Impuls, der zum Zeitpunkt t₀ das Anziehen des Relais 59 ausgelöst hat und während der Anzugszeit t_{A} vorlag, wird als Anzugsimpuls 67 bezeichnet.

Um den Relaiskontakt des Verbrauchers 2 im angezogenen (geschlossenen) Zustand zu halten, wird der steuerbare Schalter 38 von der elektronischen Steuereinheit 17 in einem sogenannten Grundtakt 68 erregt. Das heißt, der Schalter 38 wird periodisch während einer Einschaltzeit t_{E} geschlossen und anschließend wieder geöffnet. Die Periodendauer des Grundtaktes sei mit T_{G} gekennzeichnet. Die Einschaltzeit t_{E} und die Periodendauer des Grundtaktes T_{G} müssen je nach Anwendungsfall bestimmt werden und haben in Fig. 2 etwa das Verhältnis 1 : 4. Der Grundtakt 68 ist so abgestimmt, daß das Relais 59 des Verbrauchers 2 die notwendige Halteenergie aufnehmen kann. Dieser Grundtakt 68 wird bei eingeschaltetem Verbraucher 2 mittels des steuerbaren Schalters 38 ständig von der elektronischen Steuereinheit 17 erzeugt.

Grundsätzlich würde es genügen, den Anzugsimpuls 67 jeweils nur einmal beim Einschalten eines Verbrauchers 2-5 zu erzeugen. Um jedoch die effektive Energieaufnahme bzw. die effektive Stromaufnahme eines Verbrauchers 2-5 variieren zu können, generiert die elektronische Steuereinheit 17 den Anzugsimpuls 67 ebenfalls zyklisch. Aus Fig. 2 ist zu entnehmen, daß nach einer Zykluszeit T_{Z} wiederum ein Anzugsimpuls 67 auftritt. Die Breite eines jeweiligen Anzugsimpulses 67 ist durch die Anzugszeit t_{A} charakterisiert. Eine Vergrößerung der Anzugszeit t_{A} hat zur Folge, daß die effektive Energieaufnahme bzw. die effektive Stromaufnahme des Verbrauchers 2-5 steigt. Entsprechend bewirkt eine Verringerung der Anzugszeit t_{A} eine geringere effektive Energie- bzw. Stromaufnahme des Verbrauchers 2-5.

Aus dem Verlauf der Taktspannung U_{T} gemäß Fig. 2 ist ersichtlich, daß die Taktspannung U_{T} während des Anzugsimpulses 67 den Wert U_{TE} annimmt. Infolge dessen fließt durch den zugeordneten Verbraucher 2 ein Strom. Durch eine Vergrößerung der Breite des Anziehungsimpulses 67, das heißt durch die Vergrößerung der Anzugszeit t_{A}, fließt eine längere Zeit Strom durch den Verbraucher 2. Dadurch, daß der Anzugsimpuls zusätzlich von der elektronischen Steuereinheit 17 erzeugt wird, erhöht sich die effektive Strom- bzw. Energieaufnahme des Verbrauchers 2. Dies hat dann einen größeren Eingangsstrom I_{E} zur Folge, wodurch die Vorwiderstandsspannung U_{V} steigt und die Primärspannung U_{P} sinkt.

Eine entsprechende Verringerung der Anzugszeit t_{A} bewirkt eine reduzierte Strom- bzw. Energieaufnahme des Verbrauchers 2 und somit einen Anstieg der Primärspannung U_{P}.

Prinzipiell könnte statt der Variation der Anzugszeit t_{A} auch die Zykluszeit T_{Z} geändert werden. Wird der Anzugsimpuls 67 weniger oft pro Zeiteinheit erzeugt, das heißt die Zykluszeit T_{Z} vergrößert, so sinkt die Strom- bzw. Energieaufnahme des Verbrauchers 2. Um diese im Gegensatz dazu zu vergrößern, müßte die Zykluszeit T_{Z} gesenkt werden.

Aus der Variation der Strom- bzw. Energieaufnahme des Verbrauchers 2 ergeben sich dann die bereits beschriebenen Auswirkungen auf die Primärspannung U_{P}.

Auf diese Weise werden alle Verbraucher 2-5, die über die Spannungsversorgungsleitung 1 gespeist werden, in ihrer effektiven Energie- bzw. Stromaufnahme beeinflußt. Grundsätzlich können die in Fig. 2 dargestellten Zeitspannen je nach Verbraucher 2-5 und nach Anwendungsfall beliebig gewählt werden.

Die auf diese Weise konstant geregelte Primärspannung U_{P} dient in Fig. 1 gleichzeitig der Versorgung des Gleichspannungsreglers 12. Zwischen seinem ersten Eingang 12' und seinem zweiten Eingang 12'' ist der erste Abblockkondensator 15 geschaltet, der geringfügige Schwankungen der Primärspannung U_{P} ausgleicht. An seinem Ausgang liefert der Gleichspannungsregler 12 die Sekundärspannung U_{S}, die wiederum zur Versorgung der elektronischen Steuereinheit 17 dient. Auch der zwischen den Eingängen 17' und 17'' befindliche zweite Abblockkondensator 20 gewährleistet die ständige Versorgung der elektronischen Steuereinheit 17, da er Schwankungen der Sekundärspannung U_{S} ausgleicht. Sowohl die Abblockkondensatoren 15, 20 als auch der zweite Glättungskondensator 21 gewährleisten eine verbesserte Funktion der Vorrichtung. Bei einer aus reichend gesicherten und konstanten Primärspannung U_{P} bzw. Sekundärspannung U_{S} könnten diese Kondensatoren auch entfallen.

Die steuerbaren Schalter 38-41 sind im Ausführungsbeispiel gemäß Fig. 1 als Transistoren ausgebildet, die als Bipolar-Transistoren 69-72 ausgebildet sind. Der Emitter eines jeweiligen Bipolar-Transistors 69-72 ist mit der internen Masse GND verbunden. Sein jeweiliger Kollektor ist mit dem zugeordneten Verbraucher 2-5 verbunden. Die Basis eines jeden Bipolar-Transistors 69-72 wird über einen jeweiligen Ausgangswiderstand 34-37 von der elektronischen Steuereinheit 17 angesteuert. Dabei dienen die Ausgangswiderstände 34-37 der Ausgangsstrombegrenzung an den Ausgängen 30-33 der elektronischen Steuereinheit 17.

Es kann notwendig sein, daß die elektronische Steuereinheit 17 weitere Datensignale zur Steuerung der Verbraucher 2 benötigt. Beispielsweise kann es sich bei diesen Datensignalen um Befehle zum Ein- bzw. Ausschalten eines jeweiligen Verbrauchers handeln. Derartige Datensignale werden über die strichpunktiert angedeuteten Eingangsstecker 42, 43 in die Vorrichtung eingespeist. Die Eingangswiderstände 44, 45 dienen der Eingangsstrombegrenzung. Die Eingangsdioden 46, 47 geben die Stromrichtung vor. Das bedeutet, daß über eine jeweilige Eingangsleitung 48. 49 kein Strom in Richtung der Eingangsstecker 42, 43 fließen kann. Die an die Eingangsstecker 42, 43 angeschlossenen, nicht näher dargestellten Bauteile oder Leitungen werden dadurch geschützt. Um auch bei höherfrequenten Datensignalen, die über die Eingangsleitungen 48, 49 zur elektronischen Steuereinheit 17 übertragen werden, Oberschwingungen zu vermeiden, ist eine jeweilige Eingangsleitung 48, 49 mit einer Tiefpaßschaltung 55, 56 verbunden. Diese schließt hochfrequente Oberwellen und Spannungsspitzen kurz, so daß die über die Eingangsleitungen 48, 49 übertragenen Datensignale gefiltert werden.

Die Tiefpaßschaltungen 55, 56 sind in dem Ausführungsbeispiel gemäß Fig. 1 von einer Parallelschaltung aus einem jeweiligen Tiefpaßwiderstand 74, 75 und einem Tiefpaß kondensator 76, 77 gebildet. Grundsätzlich wäre hier aber auch jede andere Tiefpaßschaltung 55, 56 einsetzbar.

Zur Begrenzung der Spannung an den Dateneingängen 57, 58 der elektronischen Steuereinheit 17 dienen Spannungsbegrenzungsdioden 51, 52. Die Kathoden dieser Spannungsbegrenzungsdioden 51, 52 liegen auf dem Potential der Sekundärspannung U_{S}. Steigt die Spannung an den Eingangsleitungen 48, 49 über den Wert der Sekundärspannung U_{S} an, so werden die Spannungsbegrenzungsdioden 51, 52 leitend.

In der Praxis fällt an einer leitenden Diode eine geringfügige Diodenspannung von etwa 0,7 Volt ab, so daß die Spannung an den Eingangsleitungen 48, 49 in diesem Fall auf einen Wert begrenzt wäre, der etwa 0,7 Volt über der Sekundärspannung U_{S} liegt. Die Diodenspannung hängt allerdings stark vom Typ der Diode ab. Als Spannungsbegrenzungsdioden 51, 52 könnten auch sogenannte ZENER-Dioden eingesetzt werden, wobei die sogenannte ZENER-Spannung in weiten Bereichen je nach Diodentyp wählbar ist.

## Patentansprüche

1. Vorrichtung zur Regelung der Spannung an einer Spannungsversorgungsleitung (1), über die mehrere, mittels einer elektronischen Steuereinheit (17) gesteuerte Verbraucher (2 - 5) gespeist werden, wobei die Energieaufnahme eines jeweiligen Verbrauchers (2 - 5) in Abhängigkeit seines Betriebszustandes variiert, dadurch gekennzeichnet, dass ein Eingangsstrom (I_{E}) über einen Vorwiderstand (7) der Spannungsversorgungsleitung (1) zugeführt wird und dass die elektronische Steuereinheit (17) eine sich proportional zu der an der Spannungsversorgungsleitung (1) anliegenden Primärspannung (U_{P}) verändernde Messspannung (U_{M}) auswertet und die Energieaufnahme der jeweils eingeschalteten Verbraucher (2 - 5) durch Taktung derart steuert, dass die Primärspannung (U_{P}) im wesentlichen konstant ist, wobei mindestens ein Verbraucher (2 - 5) eingeschaltet ist.

2. Vorrichtung nach Anspruch 1, dadurch gekennzeichnet, dass die Steuerung der Energieaufnahme eines jeweiligen Verbrauchers (2 - 5) durch die effektive Zeit erfolgt, in der der Strom durch einen jeweiligen Verbraucher (2 - 5) fließt.

3. Vorrichtung nach Anspruch 1 oder 2, dadurch gekennzeichnet, daß der Effektivstrom aller Verbraucher (2 - 5) auf einen konstanten Wert geregelt wird.

4. Vorrichtung nach einem der Ansprüche 1 bis 3,
dadurch gekennzeichnet, daß die Verbraucher (2 - 5) wenigstens ein Steuerrelais (59 - 62) enthalten, dessen Spulen zum Schließen der Relaiskontakte durch die Primärspannung (U_{P}) beaufschlagbar sind.

5. Vorrichtung nach einem der Ansprüche 1 bis 4,
dadurch gekennzeichnet, daß die Primärspannung (U_{P}) des weiteren zur Versorgung eines Gleichspannungsreglers (12) dient, der an seinem Ausgang eine Sekundärspannung (U_{S}) zur Versorgung der elektronischen Steuereinheit (17) liefert.

6. Vorrichtung nach einem der Ansprüche 1 bis 5,
dadurch gekennzeichnet, daß die elektronische Steuereinheit (17) zusätzliche Datensignale zur datenabhängigen Steuerung der Verbraucher (2 - 5) erhält.

7. Vorrichtung nach einem der Ansprüche 1 bis 6,
dadurch gekennzeichnet, daß die elektronische Steuereinheit (17) einen Mikroprozessor (µC) enthält.

8. Vorrichtung nach einem der Ansprüche 1 bis 7,
dadurch gekennzeichnet, daß zur Steuerung der Verbraucher (2 - 5) über zugeordnete Ausgänge (30-33) der elektronischen Steuereinheit (17) steuerbare Schalter (38 - 41) betätigbar sind, um den Stromfluß durch den jeweiligen Verbraucher (2- 5) zu steuern.

9. Vorrichtung nach Anspruch 8, dadurch gekennzeichnet, daß wenigstens ein steuerbarer Schalter (38 - 41) als Halbleiterschalter ausgebildet ist.

10. Vorrichtung nach Anspruch 9, dadurch gekennzeichnet, daß der Halbleiterschalter von einem Transistor, insbesondere einem Bipolar-Transistor (69-72), gebildet ist.

11. Vorrichtung nach einem der Ansprüche 1 bis 10,
dadurch gekennzeichnet, daß die Meßspannung (U_{M}) durch die Teilung der Primärspannung (U_{P}) an einem Spannungsteiler (25) gebildet ist.

12. Vorrichtung nach einem der Ansprüche 1 bis 11,
dadurch gekennzeichnet, daß es sich bei den Verbrauchern (2 - 5) um Heizeinrichtungen für Herdplatten und/oder Backöfen handelt.

## Claims

1. Device for regulating the voltage on a voltage supply line (1) via which several loads (2 - 5) controlled by means of an electronic control unit (17) are fed, wherein the energy consumption of each load (2 - 5) varies depending on its operating status, characterized in that an input current (I_{E}) is fed to the voltage supply line (1) via a series resistor (7) and that the electronic control unit (17) analyses a measuring voltage (U_{M}) which varies proportionally to the primary voltage (UP) at the voltage supply line (1), and controls the energy consumption of each switched-on load (2 - 5) by timing in such a way that the primary voltage (Up) is substantially constant, wherein one or more loads (2 - 5) are switched on.

2. Device according to claim 1, characterized in that control of the energy consumption of each load (2 - 5) is effected by the effective time in which current flows through each load (2 - 5).

3. Device according to claim 1 or 2, characterized in that the effective current of all loads (2 - 5) is regulated at a constant value.

4. Device according to any of claims 1 to 3, characterized in that the loads (2 - 5) contain one or more control relays (59 - 62), the coils of which may be fed with primary voltage (UP) to close the relay contacts.

5. Device according to any of claims 1 to 4, characterized in that the primary voltage (Up) is also used to supply a d.c. voltage regulator (12) which at its output delivers a secondary voltage (U_{S}) to supply the electronic control unit (17).

6. Device according to any of claims 1 to 5, characterized in that the electronic control unit (17) receives additional data signals for data-based control of the loads (2 - 5).

7. Device according to any of claims 1 to 6, characterized in that the electronic control unit (17) contains a microprocessor (µC).

8. Device according to any of claims 1 to 7, characterized in that to control the loads (2 - 5), controllable switches (38 - 41) may be actuated via assigned outputs (30 - 33) of the electronic control unit (17), in order to control the current flow through the respective load (2 - 5).

9. Device according to claim 8, characterized in that one or more of the controllable switches (38 - 41) is in the form of a semiconductor switch.

10. Device according to claim 9, characterized in that the semiconductor switch is formed by a transistor, in particular a bipolar transistor (69 - 72).

11. Device according to any of claims 1 to 10, characterized in that the measuring voltage (U_{M}) is formed by division of the primary voltage (UP) at a voltage divider (25).

12. Device according to any of claims 1 to 11, characterized in that the loads (2 - 5) are heating devices for hotplates and/or ovens.

## Revendications

1. Dispositif de régulation de la tension sur une ligne (1) d'alimentation en tension, par laquelle sont alimentés plusieurs récepteurs (2 à 5) commandés au moyen d'une unité de commande électronique (17), la consommation d'énergie de chaque récepteur (2 à 5) variant en fonction de son état de fonctionnement, caractérisé en ce qu'un courant d'entrée (I_{E}) est amené à la ligne (1) d'alimentation en tension, par l'intermédiaire d'une résistance série (7), et en ce que l'unité de commande électronique (17) exploite une tension de mesure (U_{M}), qui varie proportionnellement à la tension primaire (U_{P}) qui s'applique à la ligne (1) d'alimentation en tension, et commande, par synchronisation, la consommation d'énergie des récepteurs (2 à 5) en marche selon le cas, de manière que la tension primaire (U_{P}) soit sensiblement constante, l'un au moins des récepteurs (2 à 5) étant en marche.

2. Dispositif selon la revendication 1, caractérisé en ce que la commande de la consommation d'énergie de chaque récepteur (2 à 5) s'effectue par le temps effectif pendant lequel le courant traverse chaque récepteur (2 à 5).

3. Dispositif selon la revendication 1 ou 2, caractérisé en ce que le courant effectif de tous les récepteurs (2 à 5) est réglé sur une valeur constante.

4. Dispositif selon l'une des revendications 1 à 3, caractérisé en ce que les récepteurs (2 à 5) contiennent au moins un relais de commande (59 à 62) dont les bobines peuvent recevoir la tension primaire (U_{P}) pour fermer les contacts du relais.

5. Dispositif selon l'une des revendications 1 à 4, caractérisé en ce que la tension primaire (Up) sert en outre à alimenter un régulateur à tension continue (12), qui fournit à sa sortie une tension secondaire (U_{S}) destinée à alimenter l'unité de commande électronique (17).

6. Dispositif selon l'une des revendications 1 à 5, caractérisé en ce que l'unité de commande électronique (17) reçoit des signaux de données supplémentaires pour la commande des récepteurs (2 à 5), en fonction des données.

7. Dispositif selon l'une des revendications 1 à 6, caractérisé en ce que l'unité de commande électronique (17) contient un microprocesseur (µC).

8. Dispositif selon l'une des revendications 1 à 7, caractérisé en ce que, pour la commande des récepteurs (2 à 5), des interrupteurs (38 à 41), qui peuvent être commandés par des sorties (30 à 33) associées de l'unité de commande électronique (17), peuvent être actionnés pour commander le flux de courant à travers le récepteur (2 à 5) concerné.

9. Dispositif selon la revendication 8, caractérisé en ce qu'au moins un interrupteur (38 à 41) commandable est conformé en interrupteur à semi-conducteurs.

10. Dispositif selon la revendication 9, caractérisé en ce que l'interrupteur à semi-conducteurs est formé par un transistor, notamment un transistor bipolaire (69 à 72).

11. Dispositif selon l'une des revendications 1 à 10, caractérisé en ce que la tension de mesure (U_{M}) est formée par la division de la tension primaire (U_{P}) dans un diviseur de tension (25).

12. Dispositif selon l'une des revendications 1 à 11, caractérisé en ce que les récepteurs (2 à 5) sont des dispositifs de chauffage pour des plaques de cuisinière et/ou des fours de cuisson.
